# EUROPÄISCHE PATENTSCHRIFT

(11) **EP 0 198 157 B1**
(45) Veröffentlichungstag und Bekanntmachung des Hinweises auf die Patenterteilung: **18.07.1990**
(21) Anmeldenummer: 86100978.5
(22) Anmeldetag: 24.01.1986
(51) Int. Cl.: E04F 15/14, E04F 19/04

(54) **Bewegungsfugenleiste aus Kunststoffmaterial, insbesondere für die Randfuge einer Fussbodenkonstruktion**
Plastic expansion joint strip, especially for the border joint of a floor construction
Liste d'un joint de dilatation en matière plastique, spécialement pour le joint de bordure d'une construction de plancher

(30) Priorität: 16.04.1985 DE 8511144 U; 11.07.1985 DE 8520071 U; 11.10.1985 EP 85112880
(43) Veröffentlichungstag der Anmeldung: 22.10.1986
(73) Patentinhaber: Wedi, Stephan, D-48282 Emsdetten (DE)
(72) Erfinder: Wedi, Stephan, D-48282 Emsdetten (DE)
(74) Vertreter: Hoffmeister, Helmut, Dr. Dipl.-Phys.

(56) Entgegenhaltungen:
- EP-A- 0 165 611
- DE-U- 8 502 740
- FR-A- 1 363 924
- GB-A- 960 065
- US-A- 3 638 374

## Beschreibung

Die Erfindung betrifft eine Bewegungsfugenleiste aus Kunststoffmaterial, insbesondere für die Randfuge einer Fußbodenkonstruktion, welche Bewegungsfugenleiste mit einem Teil ihres Querschnitts für das Einpassen unter einen Wandsokkelrand und mit einem anderen Teil zum dichtenden Abschluß mit einem Belagstoff im Sockelbereich bestimmt ist, dazu ein Anlageelement, das eine Anlagefläche für den Wandsockelrand bildet und einen Abgrenzund Dichtstreifen aufweist, der neben dem Anlageelement liegt und mit einem Teil seiner Außenfläche Teile des angrenzenden Belagstoffes gegenüber dem Wandsockel abtrennt und abdichtet.

Nach den 1980 veröffentlichten Richtlinien "Keramische Fliesen und Platten, Naturwerkstein und Betonwerkstein auf beheizten Fußbodenkonstruktionen" des Zentralverbandes des Deutschen Baugewerbes ist die Randfuge zwischen Bodenbelag und Sockelleiste mindestens 5 mm breit auszusparen. Sie ist mit elastischen Fugenmassen zu schliessen. Eine starre Verbindung darf an keiner Stelle vorhanden sein. Als Belagstoffe kommen beispielsweise Fliesen, keramische Platten oder eine Mörteloberfläche in Frage. Die "elastische Fugenmasse" bildet dabei den Abschluß zwischen einer Sockelleiste und dem Wandbereich des Belagstoffes. Sie wird nachträglich in an sich bekannter Weise eingespritzt und besteht aus dauerelastischen Kitten auf Silikon-Basis. Auf die gleiche aufwendige Weise werden auch Fugen zwischen Fensterrahmen-Sockel und plattenförmiger Fensterbank ausgefüllt, die ebenfalls durch unterschiedliche thermische Ausdehnung der Werkstoffe von Rahmen und Fensterbank in ihrer Breite variieren.

Nachteil dieser bekannten Lösung im Randfugenbereich ist, daß bei der Verlegung des Belagstoffes, d. h. insbesondere von Bodenplatten oder auch von plattenförmigen Fensterbänken, kein definierter Anschlag und keine ausgleichende Abdichtung vorhanden sind. Das nachträgliche Ausspritzen der Randfuge ist außerdem sehr zeitaufwendig und führt in vielen Fällen zu ästhetisch nicht befriedigenden Lösungen. Bei der bekannten Lösung haben sich überdies durch die Schrumpfung der Dämmung oft Flankenabrisse der Verfugungen zwischen Wand- und Bodenfliesen oder Fensterrahmen und -bank ergeben.

Zur Vermeidung der geschilderten Nachteile können Bewegungsfugenleisten eingesetzt werden. Aus der US-A-3,638,374 ist eine Bewegungsleiste der eingangs genannten, gattungsbildenden Art bekannt, bei der es sich um ein extrudiertes Kunststoff-Profil handelt, das mit relativ dünnwandigen Stegen ausgestattet ist, die lediglich in einer Dichtlippe etwas verdickt sind. Bei der Anwendung dieser bekannten Bewegungsleiste wird eine Trennwand praktisch bis auf das Estrich-Niveau heruntergezogen. Diese Trennwand ruht zwischen einem Steg und der Dichtlippe auf dem dünnen Bodensteg der Bewegungsleiste. Eine solche Konstruktion führt aber dann, wenn die Trennwand aus einem Fliesenbelag besteht, zu einer starren Verbindung, die bei der vorliegenden Erfindung vermieden werden soll. Da keine nachgiebige Verbindung zwischen dem als Anlageelement bezeichneten Bodensteg und dem Wandbelag besteht, kommt es nachträglich bei einer Schrumpfung der bautechnisch vorhandenen Elemente, beispielsweise einer Dämmung, zu Abrissen und Fugen, die unerwünscht sind.

Der vorliegenden Erfindung liegt die Aufgabe zugrunde, die geschilderten Nachteile zu vermeiden und eine für verschiedene Wandbeläge geeignete Bewegungsfugenleiste anzugeben, die es erlaubt, eine Randfuge zwischen Bodenbelag und Sockelleiste mindestens 5 mm breit auszusparen und die Abdichtung des Randfugenbereichs auch bei langen Standzeiten zu gewährleisten.

Diese Aufgabe wird bei einer Bewegungsfugenleiste der eingangs genannten Art dadurch gelöst, daß das Anlageelement als von dem Wandsockelrand zusammendrückbare Sockelstufe gestaltet ist, die mit einem Steg verbunden ist, der auch den Abgrenz- und Dichtstreifen trägt und auf der zum Belagstoff weisenden Seite in einen Fußsteg ausläuft.

Durch die erfindungsgemäße Bewegungsfugenleiste ergibt sich eine dauerhafte und praktisch wartungsfreie Lösung für verschiedene Abschlußfugen, bei denen eine horizontale und eine vertikale Dämmung erforderlich sind. Durch die neue Bewegungsfugenleiste lassen sich außerdem Abrisse vermeiden.

Auch die Folgen sogenannter Aufschüsselungen, d. h. Anheben und anschließendes Absetzen der Estrichplatte in den Eckbereichen werden durch die neueartigen Bewegungsfugenleisten gemeister. Die Leisten eignen sich praktisch für alle Einsatzbereiche zwischen Wand- und Bodenfliesen, Sockel- und Bodenfliesen, Fensterrahmen und -bänken, Badewannen-Rändern und anliegenden Wandungen, wobei als Materialien Naturstein, Betonwerkstein, Kunststoff, Holz oder textilen Bodenbeläge zu beiden Seiten der Bewegungsfugenleiste in Frage kommen.

In der Praxis bewährt hat sich eine Bewegungsfugenleiste, bei der die Sockelstufe und der Abgrenz- und Dichtstreifen mit einem Steg aus relativ steifem Kunststoff unterlegt sind, der fakultativ zwischen Sockelstufe und Abgrenz- und Dichtstreifen noch einen Dehnungsausgleichsknick aufweisen kann. Die zum Belagstoff weisende Seite des Abgrenz- und Dichtstreifens läuft vorzugsweise in einen Fußsteg aus, der als Anlage für den Belagstoff dienen kann.

Vorteilhaft besitzt der Abgrenz- und Dichtstreifen an seinem aufstehenden oberen Ende eine traufenartig vorstehende Dichtlippe.

Zur Erhöhung der Elastizität und zur Verbesserung des Ausdehnungsvolumens können Hohlräume in das Profil eingelassen sein. Diese Hohlräume können beispielsweise bis zu einem Drittel der zur höheren Stufe gehörenden Querschnittsfläche einnehmen oder auch nach unten offen sein. Es sei nicht ausgeschlossen, daß sich auch Hohlräume innerhalb des Profiles befinden, die sich bis in den Bereich der niederen Stufe hin ausdehnen. Da jedoch im Bereich der niederen Stufe im allgemeinen weniger starke Fugenbewegungen auftreten, sollte hier mit Voll-Material gearbeitet werden.

Eingangs wurde definiert, daß es sich um Bewegungsfugenleisten aus Kunststoffmaterial handelt. Das Material kann relativ weich in den Bereichen sein, in denen es nachgiebig sein muß und größere Ausgleichsstrecken überbrücken soll; es ist jedoch darüber hinaus möglich, das Profil skelettartig mit Versteifungsprofilen bzw. einem Verstärkungsprofil zu durchsetzen, wobei die Schenkel des Versteifungsprofiles Kantenleisten und/oder Fußstege bilden können.

Weitere, sich in den Unteransprüchen findende Merkmale werden anhand von mehreren Ausführungsbeispielen erläutert, die in der Zeichnung dargestellt sind. Die Figuren zeigen im einzelnen:
Figur 1 ein bevorzugtes Ausführungsbeispiel einer Bewegungsfugenleiste gemäß Erfindung;
Figur 2 eine Bewegungsfugenleiste gemäß Figur 1 in eingebautem Zustand;
Figur 3 ein Einbaubeispiel einer Bewegungsfugenleiste gemäß zweitem Ausführungsbeispiel;
Figur 4 einen Querschnitt mit anschließender Perspektive einer Bewegungsfugenleiste in einer dritten Ausführungsform;
Figur 5 eine vierte Ausführungsform einer Bewegungsfugenleiste;
Figuren 6 und 7 eine fünfte Ausführungsform einer Bewegungsfugenleiste mit Einbausituation.

Ein bevorzugtes Ausführungsbeispiel der Erfindung zeigen die Figuren 1 und 2 in vergrößerter Darstellung. Die in den Figuren 1 und 2 dargestellte Bewegungsfugenleiste 10 besteht aus Kunststoffmaterial; sie weist im wesentlichen drei Teile auf: eine Sockelstufe 11, die eine elastische Auflagefläche für einen Wandsockelrand 5" bildet, und einen Abgrenz- und Dichtstreifen 12, der über einen relativ steifen Steg 13 mit der Sockelstufe 11 verbunden ist. Der Steg ist sowohl unter die Sockelstufe als auch unter den Abgrenz- und Dichtstreifen unterlegt und läuft auf der zum Belagstoff 3 weisenden Seite in einen Fußsteg 17 aus. Die Sockelstufe 11 und der Abgrenz- und Dichtstreifen 12 sind aus relativ weichem Material (Weich-Polyvinylchlorid), während der Steg 13 aus Hart-PVC besteht. Die Bewegungsfugenleiste 10 insgesamt ist coextrudiert.

Die Sockelstufe 11 ist zur Erzielung einer verbesserten Zusammendrückbarkeit als rechteckiger Kanal mit einem Hohlraum 11" ausgeführt. Die Zusammendrückbarkeit ist in Figur 2 demonstriert.

Als dichtender Abschluß zu einem Belagstoff 3 ist der Abgrenz- und Dichtstreifen 12 geeignet. An seinem oberen Ende 12' weist dieser eine belagseitig traufenartig vorstehende, leicht schräg nach unten weisende elastische Dichtlippe 12" auf.

In Figur 2 ist ein Anwendungsbeispiel dargestellt. Die Bewegungsfugenleiste 10 dient zur Abdichtung und Ausfüllung einer Bewegungsfuge zwischen einem Wandsockel 5 und einem Fliesenbelag 3. Die Unterkonstruktion 1 ist hier Estrich, auf dem die Bewegungsfugenleiste 10 aufgelegt, -geklebt oder -genagelt ist. Die Dichtlippe 12" am oberen Ende 12' des zweiten Teils 12 der Leiste 10 liegt nach dem Einsetzen der Fliesen 3' unter elastischem Druck an deren Oberseite 3" dichtend an.

Die Anwendung der Bewegungsfugenleiste 10 anstelle im vorbeschriebenen Bodenbereich kann auch beispielsweise an der Unterkante einer Fensteröffnung geschehen, wobei anstelle der Fliesen eine Fensterbank tritt.

Figur 3 zeigt den Bereich einer Randfuge bei einer Fußbodenkonstruktion, wobei die Verhältnisse leicht schematisiert dargestellt sind, mit einer anderen Ausführungsform der Bewegungsfugenleiste.

Auf einer tragenden Betonschicht (nicht dargestellt) ist eine Estrichschicht als Unterkonstruktion 1 aufgebracht, die ein Mörtelbett 2 trägt. Auf das Mörtelbett 2, das sich in der Zeichnung nach rechts weiter ausdehnt, ist ein Belagstoff aufge- 'bracht, hier eine Bodenfliese.

Im Bereich einer Wand 4 endet kurz oberhalb der Estrichschicht eine Sockelleiste als Wandsokkel 5. Insbesondere bei Einbau von Bodenheizungen in oder unterhalb des Estriches ist mit erheblichen Längsverschiebungen des Bodenbelages zu rechnen, so daß eine Bewegungsfuge 6 zwischen der Kante des Fliesenbelages und dem Wandsockel 5 vorhanden sein muß. Üblicherweise wird auch zwischen Estrichschicht und Wand 4 ein isolierender Randstreifen 7 vorgesehen. Die Bewegungsfuge 6 ist von einer Bewegungsfugenleiste 10 gemäß Erfindung ausgefüllt.

Die Bewegungsfugenleiste 10 besteht im Ausführungsbeispiel gemäß Figur 3 einheitlich aus einem elastischen Kunststoffmaterial. Der Kern des Querschnittes der Bewegungsfugenleiste 10 ist L-förmig gestuft. Die niedere Sockelstufe 11 wird in den Bereich zwischen Estrichschicht (Unterkonstruktion 1), gegebenenfalls einschließlich Mörtelbett 2 und Wandsockel 5, fest eingepaßt und etwas zusammengedrückt eingeschoben.

Eine höhere Stufe 12, die sich einstückig an die niedere Sockelstufe 11 anschließt, füllt als Abgrenz- und Dichtstreifen 12 die Bewegungsfuge 6 zwischen der Vorderseite des Wandsockels 5 und der Seitenkante 3' des Belagstoffes 3 aus. Ihre Höhe ist an die Aufbauhöhe, von Estrichoberkante gemessen, angepaßt. Zwischen der Seitenkante 3' des Belagstoffes 3 und der Unterkante 5" bzw. Vorderseite des Wandsockels und den entsprechenden Seiten der Bewegungsfugenleiste 10 kann auch noch eine Klebeschicht 14 bzw. 14' für einen besseren Sitz der Bewegungsfugenleiste 10 innerhalb der Bewegungsfuge 6 sorgen.

Das Profil der Bewegungsfugenleiste 10 weist innerhalb des Abgrenz- und Dichtstreifens 12 einen nutenförmigen, nach unten offenen Hohlraum 16 auf, der die Zusammendrückfähigkeit des Bewegungsfugenprofils verbessert und der die Ausdehnungsfähigkeit der zusammengedrückten Bewegungsfugenleiste 10 erhöht. Außerdem kann in diesem Hohlraum 16 eventuell überschüssiges Mörtelmaterial aufgenommen werden, so daß sich auch die Anpassung in vertikaler Richtung damit verbessert.

Weiterhin ist im Standbereich des Abgrenz- und Dichtstreifens 12 ein Fußsteg 17 vorgesehen, der über die Vorderseite des Abgrenz- und Dichtstreifens vorsteht und unter den Belagstoff 3 ragt. Dieser Fußsteg 17 verbessert die Anlagegenauigkeit der Bodenfliesen-Kante an die Bewegungsfugenleiste 10.

In Figur 4 ist eine weitere Ausführungsform der Bewegungsfugenleiste 10 ähnlich der der Figur 3 dargestellt, die aus zwei verschiedenen, koextrudierten Materialien besteht. Während der zur Wand zeigende Bereich der Bewegungsfugenleiste 10 aus einem relativ weichem Material, insbesondere Weich-PVC, besteht, ist in dem zum Bodenbelag zeigenden Bereich ein Versteifungsprofil 19 vorgesehen, das eine charakteristische, aus der Figur 4 im Querschnitt ersichtliche Form hat. Insbesondere weist das Versteifungsprofil 19 eine L-Konfiguration auf, dessen einer Schenkel 20 einen Kantensteg bildet der praktisch über die gesamte Höhe der Vorderseite des Abgrenz- und Dichtstreifens 12 reicht und damit den Anschluß zur Klebeschicht 14 und zum Belagstoff 3 bildet. Der untere Schenkel des Versteifungsprofils 19 bildet den Fußsteg 17, wobei auch hier durch das steifere Material (Hart-PVC) eine höhere Verwindungsfestigkeit und höhere Aufnahmefähigkeit dieses Profilbereiches erreicht wird. Das Versteifungsprofil 19 durchsetzt damit die Bewegungsfugenleiste 10 und verläuft außerdem im Kern der Bewegungsfugenleiste 10. Dort bildet es eine Umrandung 21, ebenfalls in L-Form, des Hohlraums 16.

Auch diese Bewegungsfugenleiste 10 kann entsprechend der in Figur 3 dargestellten Einbausituation verwendet werden.

Figur 5 zeigt ebenfalls den Bereich einer Bewegungsfuge 6 bei einer Fußbodenkonstruktion, die eine ähnliche Situation darstellt, wie die der Figur 3.

Auf der Unterkonstruktion 1 ist eine Estrichschicht aufgebracht, die ein Mörtelbett 2 trägt. Auf das Mörtelbett ist eine Bodenfliese als Belagstoff aufgebracht. Im Bereich einer Wand 4 endet kurz oberhalb des Estriches der Wandsockelrand 5". Eine Bewegungsfuge 6 ist zwischen der Kante 14 der Belagstoffes 3 und einem Wandsockel 5, bestehend aus Sockelfliesen, freizuhalten. Zwischen Estrich 1 und Wand 4 ist ein isolierender Randstreifen 7 vorgesehen. Die Bewegungsfuge 6 ist von einer Bewegungsfugenleiste 10' ausgefüllt.

Die Bewegungsfugenleiste 10' gemäß Figur 5 ist aus zwei Materialien gebildet, nämlich aus einem elastischen Kunststoffmaterial, das L-förmig gestuft ist, und aus einem Versteifungsprofil 19', das skelettartig mit dem weichen Material des Kerns verbunden ist. Es ergibt sich dabei eine niedere Sockelstufe 11, die in den Bereich zwischen Unterkonstruktion 1, gegebenenfalls einschließlich Mörtelbett 2, und unterem Wandsockelrand 5" fest eingepaßt und etwas zusammengedrückt eingeschoben ist. Der Abgrenz- und Dichtstreifen 12 hat eine pultartige, schwach konkave Oberseite 31, so daß das Wasser Richtung Bodenfliese ablaufen kann. Der Abgrenz- und Dichtstreifen 12 füllt die Bewegungsfuge 6 zwischen der Vorderseite des Wandsockels 5 und der Seitenkante 3' des Belagstoffes aus. Seine Höhe ist an die Aufbauhöhe, von Estrichoberkante gemessen, angepaßt. Zwischen der Seitenkante 3' der Bodenfliese und der Unter- bzw. Vorderseite des Wandsockels 5 kann auch noch eine Klebeschicht vorgesehen werden.

Das Profil des Kerns der Bewegungsfugenleiste 10' weist innerhalb des Abgrenz- und Dichtstreifens 12 einen nutenförmigen, nach unten geschlossenen Hohlraum 16' auf. Der Hohlraum 16' verbessert die Zusammendrückeigenschaften des Profiles.

Weiterhin bildet das Versteifungsprofil 19' im Bereich des Abgrenz- und Dichtstreifens einen Fußsteg 17, der über die Vorderseite vorsteht und unter den Belagstoff 3 ragt. Das Versteifungsprofil 19' kann an der Außenseite der Bewegungsfugenleiste verklebt oder mit ihm koextrudiert sein. Ein Schenkel 20 des Versteifungsprofils 19' bildet einen Kantensteg, der praktisch über die gesamte Höhe des Abgrenz- und Dichtstreifens 12 reicht und damit den Anschluß zur Bodenfliese bildet.

Gegenüberliegend zum Fußsteg 17 setzt sich das Versteifungsprofil fort und bildet einen Bodensteg 22 aus, der im Bereich des Hohlraums 16' einen Dehnungsausgleichsknick 23 besitzt. Damit wird gewährleistet, daß die Bewegungsfugenleiste 10' auch eine leichte Stauchung zur Wand hin aufnehmen kann und umgekehrt auch ein Abknicken des Belagstoffes 3 nach unten oder oben hin, wobei der Zusammenlaufpunkt 24 von Randsteg 20, Bodensteg 22 und Fußsteg 17 etwa den Drehpunkt bildet.

Dehnungsausgleichsknicke der vorgenannten Art können auch bei den bereits beschriebenen Stegen gemäß Ausführungsbeispiel der Figur 1 vorhanden sein.

Die Figuren 6 und 7 zeigen eine Bewegungsfugenleiste 30, die die vorbeschriebenen Ausführungsbeispiele ergänzen soll und insbesondere da einzubauen ist, wo die vertikale Bodendehnung ihren Endzustand erreicht hat, aber eine weitere Dehnung in horizontaler Richtung gewährleistet sein muß. Sie ist insbesondere für die Sarnierungen bei abgerissenen, versprödeten Fugenfüllmassen gedacht. Sie kann auch zum Ausfüllen von Fugen bei Sanitärteilen, Möbeln oder im Fenster- und Türbereich dienen.

Die Bewegungsfugenleiste 30 gemäß den Figuren 6 und 7 besteht im wesentlichen aus zwei Teilen. Der Sockel 11' ist zusammendrückbar, wie Figur 7 zeigt. Die Sockelstufe wird unter den Wandsockel eingeschoben wird. Der Abgrenzund Dichtstreifen 32 hat eine dammartige Form, d. h. an seinem Fußbereich 33 ist sie stark gegenüber der Spitze 34 verbreitert. Der höhere Abgrenz- und Dichtstreifen 32 ist außerdem durch eine Fuge 35 von der Sockelstufe 11' getrennt, die unabhängig von dieser zusammendrückbar sein muß. Versteift wird die Bewegungsfugenleiste gemäß den Figuren 6 und 7 durch ein Versteifungsprofil 39, das im wesentlichen eine liegende L-Form hat. Der horizontale L-Schenkel 36 ist dabei im unteren Drittel der Sockelleiste 11' verankert; er kann auch einen Bodensteg bilden, wie dies bei den vorhergehenden Ausführungsbeispielen dargestellt ist. Der vertikale L-Schenkel 37 bildet die Rückseite des Abgrenz- und Dichtstreifens 32. Er verhindert demnach das Zusammendrücken in vertikaler Richtung dieses Teiles. Gleichzeitig bildet er die Begrenzung zur Fuge 35.

Wie das Einbaubeispiel gemäß Figur 7 zeigt, wird der zusammengedrückte Körper der Sockelleiste unter einen Wandsockel 5 geschoben, wobei er den Bereich zwischen dem unteren Rand des Wandsockels und den Belagstoff 3 ausfüllt, die in diesem Ausführungsbeispiel bis unter den Wandsockel vorragt. Der Abgrenz- und Dichtstreifen 32 bildet eine Abdichtung, die den Winkelbereich zwischen der Vorderseite des Wandsockels, der Bewegungsfuge 6 und der Bodenfliese ausfüllt. Hierdurch wird eine zuverlässige Abdichtung insbesondere bei sogenannten Sanierung geschaffen, bei der von vorhandenen Einbausituationen ausgegangen werden muß. Die Teile können zusätzlich noch mit Dichtklebern mit den vorhandenen Sockel- und Bodenbelagsteilen verklebt werden, so daß die Dichtigkeit noch erhöht wird.

## Patentansprüche

1. Bewegungsfugenleiste (10) aus Kunststoffmaterial, insbesondere für die Randfuge (6) einer Fußbodenkonstruktion, welche Bewegungsfugenleiste mit einem Teil ihres Querschnitts für das Einpassen unter einen Wandsockelrand (5") und mit einem anderen Teil zum dichtenden Abschluß mit einem Belagstoff (3) im Sockelbereich bestimmt ist, dazu
- ein Anlageelement, das eine Anlagefläche für den Wandsockelrand (5") bildet, und
- einen Abgrenz- und Dichtstreifen (12) aufweist, der neben dem Anlagelement liegt und mit einem Teil seiner Außenfläche Teile des angrenzenden Belagstoffes (33) gegenüber dem Wandsockel (3) abtrennt und abdichtet,
dadurch gekennzeichnet, daß das Anlageelement als von dem Wandsockelrand (5") zusammendrückbare Sockelstufe (11) gestaltet ist, die mit einem Steg (13) verbunden ist, der auch den Abgrenz- und Dichtstreifen (12) trägt und auf der zum Belagstoff (3) weisenden Seite in einen Fußsteg (17) ausläuft.

2. Bewegungsfugenleiste nach Anspruch, dadurch gekennzeichnet, daß der Steg (13) aus steifem Kunststoff besteht und zwischen Sockelstufe (11) und Abgrenz- und Dichtstreifen (12) einen Dehnungsausgleichsknick (23) aufweist.

3. Bewegungsfugenleiste nach Anspruch 1 oder 2, dadurch gekennzeichnet, daß der Abgrenz- und Dichtstreifen (12) an seinem aufstehenden oberen Ende (12') einen traufenartig vorstehende Dichtlippe (12") besitzt.

4. Bewegungsleiste nach einem der vorhergehenden Ansprüche, dadurch gekennzeichnet, daß in die Sockelstufe (11) zur Erhöhung der Elastizität wenigstens ein Hohlraum (11) eingelassen ist.

## Revendications

1. Un couvre-joint de dilatation (10) en matière plastique, en particulier pour le joint de bord (6) d'une structure de plancher ou sol, ce couvre-joint de dilatation étant défini pour passer, par une partie de sa section transversale, au-dessous d'un bord de pied de paroi (5") et pour former, par une autre partie, avec une matière de revêtement (3), un joint étanche en bout dans la zone du pied, constituant à cet effet
- un élément d'appui qui constitue une surface d'appui pour le bord du pied de paroi (5") et
- présentant une bande de limitation et d'étanchéité (12), qui est disposée près de l'élément d'appui et sépare du pied de paroi (5), par une partie de sa surface extérieure, des parties de la matière de revêtement adjacente (3) et assure l'étanchéité entre ces éléments,
caractérisé en ce que l'élément d'appui présente une structure de marche de pied (11) compressible par le bord de pied de paroi (5"), qui est reliée par une patte (13) qui porte aussi la bande de séparation et d'étanchéité (12) et qui se termine sur le côté tourné vers la matière de revêtement (3) en une patte de pied (17).

2. Couvre-joint de dilatation selon la revendication 1, caractérisé en ce que la patte (13) se compose de matière plastique rigide et présente entre la marche de pied (11) et la bande de limitation et d'étanchéité (12) un coude de compensation de dilatation (23).

3. Couvre-joint de dilatation selon la revendication 1 ou 2, caractérisé en ce que la bande de limitation et d'étanchéité (12) présente à son extrémité supérieure dressée (12') une lèvre d'étanchéité en saillie en forme de gouttière.

4. Couvre-joint d'étanchéité selon l'une des revendications précédentes caractérisé en ce qu'au moins un espace creux (11") est ménagé dans la marche de pied (11), pour augmenter l'élasticité.

## Claims

1. A settlement joint strip (10) consisting of plastics material, more particularly for the edge joint (6) of a floor structure, part of the cross- section of said settlement joint strip being intended for fitting beneath the edge (5") of the base or skirting or the like of a wall and another part being intended to provide a seal to a flooring material (3) in the area of the said base, and comprising:
- an abutment element which forms an abutment surface for the edge (5") of said base or the like of the wall, and
- a boundary and sealing strip (12) situated adjacent the abutment element and operative by part of its outer surface to separate and seal off parts of the adjoining flooring material (3) from the said base (3),
characterised in that the abutment element is in the form of a step for the wall base or the like and compressible by the edge (5") thereof and connected to a web (13) which also bears the boundary and sealing strip (12), and terminates in a foot web (17) on the side facing the flooring material (3).

2. A settlement joint strip according to claim 1, characterised in that the web (13) consists of rigid plastics and has an expansion compensating kink (23) between the base step (11) and the boundary and sealing strip (12).

3. A settlement joint strip according to claim 1 or 2, characterised in that the boundary and sealing strip (12) has a sealing lip (12") projecting after the style of an eave at its upright upper end (12').

4. A settlement strip according to any one of the preceding claims, characterised in that at least one cavity (11) is formed in the wall base step (11) to increase the elasticity.
